# EUROPÄISCHE PATENTSCHRIFT

(11) **EP 0 771 880 B1**
(45) Veröffentlichungstag und Bekanntmachung des Hinweises auf die Patenterteilung: **04.10.2001**
(21) Anmeldenummer: 96112422.9
(22) Anmeldetag: 01.08.1996
(51) Int. Cl.: C21B 7/20

(54) **Verteilerschurre für glockenlose Begichtungsanlage**
Distribution chute for bell-less charging installations
Goulotte de distribution pour une installation d'alimentation sans cloche

(30) Priorität: 31.10.1995 DE 19540504
(43) Veröffentlichungstag der Anmeldung: 07.05.1997
(73) Patentinhaber: SMS Demag AG, 40237 Düsseldorf (DE)
(72) Erfinder: Hille, Hartmut, Ing., 47447 Moers-Schwafheim (DE); Otremba, Werner, Ing., 46145 Oberhausen (DE)
(74) Vertreter: Valentin, Ekkehard, Dipl.-Ing.

(56) Entgegenhaltungen:
- EP-A- 0 640 539
- DE-A- 1 558 187
- DE-A- 2 035 458
- DE-A- 4 430 265
- DE-C- 2 629 782

## Beschreibung

Die Erfindung betrifft eine Verteilerschurre für eine glockenlose Hochofen-Begichtungsanlage mit einem Außenmantel aus Stahl, einer innen angebrachten Verkleidung aus abriebfestem Material und mit Kühlwasseranschlüssen an der Schurrenhalterung zur Versorgung des unteren Teiles der Verteilerschurre mit Kühlwasser.

Hochöfen, insbesondere Großhochöfen, sowie durch entsprechenden Umbau modernisierte kleinere Hochöfen, werden heute im Gegendruckverfahren betrieben.

Letzteres bedeutet, daß diese Hochöfen unter ständig anstehendem Druck, bis 2,5 bar Überdruck an der Gicht, beschickt werden müssen.

Somit kann das Schüttgut, der Möller, nur über solche Materialbunker bzw. gasdichten Schüttgutschleusen dem Hochofen zugeführt werden, die durch entsprechende Ein- und Auslaßabsperrungen den erforderlichen Druckausgleich gewährleisten.

Daher ist an der Einfüllöffnung ein möglichst kleiner Querschnitt erforderlich, obwohl die großflächige Materialsäule (Möllersäule) im Hochofen eine von den chemischen und physikalischen Vorgängen abhängige, möglichst gleichmäßige und flächendeckende Streuung/Verteilung erforderlich macht.

Aus der DE 20 35 458 ist eine glockenlose Schachtofenbegichtung bekannt, durch die Hochöfen abwechselnd durch zwei oder mehrere Begichtungsschleusen über eine im Hochofen-Ofenkopf unterhalb eines Auslauftrichters angeordnete, rotierende Verteilerschurre mit Schüttgut beschickt werden.

Der Möller wird über eine umstellbare Schüttvorrichtung den Begichtungsschleusen zugeführt. Diese sind an ihren Ein- und Ausläufen mit geeigneten Dicht- und Absperrklappen versehen, die im Begichtungstakt geöffnet bzw. geschlossen werden.

Der Möller wird von hier in ein Staugefäß geleitet und von diesem durch einen senkrechten, feststehenden Einlauf der im Hochofenkopf angeordneten drehbaren und winkelverstellbaren Verteilerschurre zugeführt.

Aus der DE 26 29 782 ist eine Verteilerschurre bekannt, die einen halbrohrförmigen, aus hitzebeständigem Stahl hergestellten Mantel mit einem Material-Auslaufkanal und einem Material-Aufprallelement aufweist. Die Halterung der Verteilerschurre besteht aus zwei entenschnabelförmigen Krampen.

Die Verteilerschurre ist innen mit einer Verkleidung aus einzelnen Schleißteilen versehen, welche schuppenförmig ineinander verschachtelt sind. An der Verteilerschurre ist ein durch einen Doppelboden gebildeter Hohlraum an denjenigen Stellen des Außenmantels vorgesehen, welche der Wärmestrahlung am meisten ausgesetzt sind. Dieser Hohlraum entsteht durch das Anbringen eines äußeren Schutzmantels, welcher sich über den ganzen, der Wärmestrahlung ausgesetzten Teil der Schurrenlänge erstreckt. In diesem Hohlraum oder Kühlkasten zirkuliert eine Kühlflüssigkeit, welche durch einen peripheren Kanal zugeführt wird. Dieser Kanal erhält die Kühlflüssigkeit mittels einer Übergangsleitung an der Halterung der Verteilerschurre. Zusätzlich ist der Außenmantel mit einer ff-Schicht ausgekleidet.

Aus der DE 44 30 265 A1 ist eine Verteilerschurre zum Einbau in einen Ofen, insbesondere für den Einsatz in einer glockenlosen Begichtungsanlage eines Hochofens, bekannt, die einen Schurrenkörper mit einer Oberseite und einer Unterseite umfaßt, wobei die Oberseite einen Schurrenkanal ausbildet und die Unterseite zumindest teilweise der Strahlungshitze im Ofen ausgesetzt ist.

An der Unterseite sind die hitzebeständigen Keramikplatten zwischen am Schurrenkörper befestigten und von einem Kühlmedium durchströmten Hohlprofilen eingesetzt und werden von letzteren festgehalten.

Zum Festhalten der Keramikplatten sind die vom Kühlmedium durchströmten Hohlprofile in seitliche Nuten der Keramikplatten eingreifbar, wobei die Hohlprofile durch die Keramikplatten weitgehend überdeckt werden und einen kreisrunden Querschnitt aufweisen. Die Keramikplatten sind zwischen je zwei parallelen, mit einem Zwischenabstand am Schurrenkörper befestigten Hohlprofilen einschiebbar.

Bei modernen Großhochöfen wird der Koksverbrauch durch Einblasen von Öl und in letzter Zeit in verstärktem Umfang durch Einblasen von Feinkohle gesenkt.

Durch das Einblasen von preiswerter Steinkohle in größerem Umfang wird der gesamte Reduktionsprozeß von Eisenerzen in Form von Sinter oder Stückerz im Hochofen zu höheren Temperaturen verschoben, so daß die bisherigen Methoden beispielsweise zur Kühlung der inneren Wand des Schachtofens und vor allem der über der Möllersäule kreisenden Verteilerschurre nicht mehr ausreichend ist und dadurch die Standzeiten der Verteilerschurre erheblich reduziert wird. Eine Verminderung der Standzeit der Verteilerschurre bedeuten Stillstände in kürzeren Zeiträumen, senken die Produktivität und erhöhen die Betriebskosten.

Aufgabe der Erfindung war es daher, die Kühlung der bekannten Verteilerschurre eines Großhochofens zu verbessern, die spezifische Roheisenerzeugung zu erhöhen und die Stillstände zu minimieren.

Die Lösung der Aufgabe erfolgt durch die kennzeichnenden Merkmale von Anspruch 1, die Unteransprüche stellen eine vorteilhafte Ausgestaltung der Erfindung dar.

Erfindungsgemäß wird zur Herstellung des Außenmantels der Verteilerschurre ein kupferplattiertes Stahlblech verwendet, das in der Dicke zu fast gleichen Teilen aus einem Grundblech aus Stahl und aus einem Kupferblech besteht.

Als vorteilhaftes Material haben sich für Großhochöfen sprengplattierte Bleche mit einer Blechstärke von ca. 30 mm herausgestellt, die mittels geeigneter Blech-Biegemaschinen kalt gebogen und zu einem halbkreisförmigen Trog verformt werden. Vor der Verformung werden in das kupferplattierte Blech in der Kupferseite offene Kühlkanäle eingearbeitet, die mäanderförmig zur Längs- bzw. Querrichtung der Verteilerschurren-Achse angeordnet sind.

Die Kühlkanäle können auch bogen-, ellipsen- oder in einer anderen abgerundeten Form bzw. rauten-, dreieck- oder in einer anderen geradlinigen Form im Kupferblech angeordnet sein.

Die offenen Kühlkanäle werden über die gesamte Länge mit Segmenten aus dünnerem Kupferblech, die ca. 25 % der Wandstärke der Kupferschicht des plattierten Bleches betragen, druckdicht verschweißt und bilden dadurch einen geschlossenen Kühlkanal, so daß eine gesteuerte Kühlung (Zwangskühlung) der Verteilerschurre an der der Heißseite zugewandten Seite erfolgt.

Falls erforderlich, wird das kupferplattierte Blech der Verteilerschurre außen mit einer Schicht aus ff-Material (Spritzmasse bzw. Torkretiermaterial) gegen Wärmestrahlung und die aggressiven Gichtgase zusätzlich geschützt.

Die Erfindung wird anhand von schematischen Ausführungsbeispielen näher erläutert.

Es zeigen:
- Fig. 1: eine Draufsicht auf das kupferplattierte Stahlblech vor der Kaltverformung,
- Fig. 2: einen Schnitt durch das kupferplattierte Stahlblech,
- Fig. 3: einen Querschnitt durch die Verteilerschurre,
- Fig. 4: einen Längsschnitt durch die Verteilerschurre.

Fig. 1 zeigt das kupferplattierte Stahlblech (5) vor der Kaltverformung zu einer sogenannten Halbschale bzw. halbkreisförmigen Trog. In das Kupferblech (7) des kupferplattierten Stahlbleches (5) sind Kühlkanäle (8) eingearbeitet, wobei die Kühlkanäle (14) in Längsrichtung und die Kühlkanäle (15) in Querrichtung zur Längsachse der Verteilerschurre verlaufen.

Das kalte Kühlwasser wird von außen über eine Kühlwasserzuführleitung (3) den Kühlkanälen (8) zugeführt, das erwärmte Wasser wird über die Kühlwasserabfuhrleitung (4) abgeführt. Zum Schutz der Verteilerschurre gegen die aus dem Hochofen aufsteigenden heißen Gichtgase wird ein einziges durchgehendes kupferplattiertes Stahlblech (5) verwendet, das den Hauptabmessungen der Verteilerschurre angepaßt ist.

Fig. 2 zeigt einen Schnitt durch das kupferplattierte Stahlblech (5) mit dem oberen Grundblech (6) aus Stahl und dem unteren Kupferblech (7) vor der Kaltverformung. In das Kupferblech (7) werden entsprechend von Fig. 1 Kühlkanäle (8) eingearbeitet, die anschließend durchgehend mit einer Kühlkanalabdeckung (9) verschweißt werden. Zum Befestigen von nicht dargestellten Schleißteilen werden Bohrungen (12) in das kupferplattierte Stahlblech (5) eingebracht.

Fig. 3 stellt einen Querschnitt durch die Verteilerschurre (1) nach erfolgter Kaltverformung des kupferplattierten Stahlbleches (5) zu einer Halbschale dar.

Die Wandung der Verteilerschurre (1) setzt sich aus vier Komponenten zusammen. Innen werden mittels Befestigungselementen (13) die Verschleißteile (11) in Bohrungen (12) am Grundblech (6) und Kupferblech (7) befestigt. Die dem Ofeninneren zugekehrte Seite des kupferplattierten Bleches (5) wird zum Schutz gegen Korrosion und Strahlungswärme zusätzlich mit einem ff-Material (10) ausgekleidet.

Im unteren Bereich sind auf jeder Seite der Mittelachse entsprechend der Ausführung nach Fig. 1 der Verteilerschurre (1) zwei Reihen von Kühlkanälen (8, 9) angeordnet.

Fig. 4 zeigt einen Längsschnitt durch die Verteilerschurre (1) mit der entenschnabelförmigen Schurrenhalterung (2). Im Bereich der Halterung (2) sind die Kühlwasserzufuhr- (3) bzw. Abführleitungen (4) angeordnet, von denen aus (3) das Kühlwasser im Zwangsumlauf durch die in Längsrichtung (14) und Querrichtung (15) zur Längsachse der Verteilerschurre (1) angeordneten Kühlkanäle (8) geführt wird.

### Bezugsziffernliste:

- 1: Verteilerschurre
- 2: Schurrenhalterung
- 3: Kühlwasserzuführleitung
- 4: Kühlwasserabführleitung
- 5: Kupferplattiertes Stahlblech
- 6: Grundblech
- 7: Kupferblech
- 8: Kühlkanäle in 7
- 9: Kühlkanalabdeckung
- 10: ff-Material
- 11: Innere Schleißteile
- 12: Bohrung
- 13: Befestigungselemente
- 14: Kühlkanal in Längsrichtung zur Verteiler-Schurrenachse
- 15: Kühlkanal in Querrichtung zur Verteiler-Schurrenachse

## Patentansprüche

1. Verteilerschurre für eine glockenlose Hochofen-Begichtungsanlage mit einem Außenmantel, einer innen angebrachten Verkleidung aus abriebfestem Material und mit Kühlwasseranschlüssen an der Schurrenhalterung zur Versorgung des unteren Teiles der Verteilerschurre mit Kühlwasser,
**dadurch gekennzeichnet,**
**daß** der Außenmantel der Verteilerschurre (1) als kupferplattiertes Stahlblech (5), bestehend aus einem Grundblech (6) aus Stahl und einem Kupferblech (7), ausgeführt ist
und **daß** in das Kupferblech (7) des kupferplattierten Stahlbleches (5) Kühlkanäle (8) eingebracht sind.

2. Verteilerschurre nach Anspruch 1,
**dadurch gekennzeichnet,**
**daß** die Kühlkanäle (8) im Kupferblech (7) mit einer Kühlkanalabdeckung (9) versehen sind.

3. Verteilerschurre nach den Ansprüchen 1 und 2,
**dadurch gekennzeichnet,**
**daß** die Kühlkanäle (8) mäanderförmig im Kupferblech (7) angeordnet sind, wobei
die Kühlkanäle in Längsrichtung und in Querrichtung zur Achse der Verteilerschurre (1) verlaufen.

4. Verteilerschurre nach den Ansprüchen 1 und 2,
**dadurch gekennzeichnet,**
**daß** die Kühlkanäle (8) bogen-, ellipsen- oder in einer anderen abgerundeten Form im Kupferblech (7) angeordnet sind.

5. Verteilerschurre nach den Ansprüchen 1 und 2,
**dadurch gekennzeichnet,**
**daß** die Kühlkanäle (8) rauten-, dreieck- oder in einer anderen geradlinigen Form im Kupferblech (7) angeordnet sind.

6. Verteilerschurre nach den Ansprüchen 1 bis 3,
**dadurch gekennzeichnet,**
**daß** ff-Material (10) außen auf das kupferplattierte Stahlblech (5) aufgebracht ist.

## Claims

1. Distributor chute for a bell-less blast furnace charging installation comprising an outer casing, an internally mounted lining of abrasion-resistant material, and cooling water connections to the chute mount for supply of the lower part of the distributor chute with cooling water, **characterised in that** the outer casing of the distributor chute (1) is constructed as a copper-plated steel sheet (5) consisting of a base sheet (6) of steel and a copper sheet (7) and that cooling channels (8) are formed in the copper sheet (7) of the copper-plated steel sheet (5).

2. Distributor chute according to claim 1, **characterised in that** the cooling channels (8) in the copper sheet (7) are provided with a cooling channel cover (9).

3. Distributor chute according to claims 1 and 2, **characterised in that** the cooling channels (8) are arranged meander-like in the copper sheet (7), wherein the cooling channels extend in longitudinal direction and in transverse direction relative to the axis of the distributor chute (1).

4. Distributor chute according to claims 1 and 2, **characterised in that** the cooling channels (8) are arranged in curved, elliptical or other rounded form in the copper sheet (7).

5. Distributor chute according to claims 1 and 2, **characterised in that** the cooling channels (8) are arranged in rhombic, triangular or other rectilinear form in the copper sheet (7).

6. Distributor chute according to claims 1 to 3, **characterised in that** refractory material (10) is applied externally on the copper-plated steel sheet (5).

## Revendications

1. Goulotte de répartition pour une installation de chargement sans cloche pour le gueulard d'un haut fourneau, comprenant une enveloppe extérieure, un revêtement appliqué à l'intérieur en matériau résistant à l'abrasion, et des raccords d'eau de refroidissement au niveau des supports de goulotte; pour alimenter la partie inférieure de la goulotte de répartition avec de l'eau de refroidissement, **caractérisée en ce que** l'enveloppe extérieure de la goulotte de répartition (1) est réalisée sous la forme d'une tôle d'acier (5) plaquée de cuivre, comprenant une tôle de base (6) en acier et une tôle de cuivre (7), et **en ce que** des canaux de refroidissement (8) sont ménagés dans la tôle de cuivre (7) de la tôle d'acier (5) plaquée de cuivre.

2. Goulotte de répartition selon la revendication 1, **caractérisée en ce que** les canaux de refroidissement (9) dans la tôle de cuivre (7) sont pourvus d'une couverture (9).

3. Goulotte de répartition selon les revendications 1 et 2, **caractérisée en ce que** les canaux de refroidissement (8) sont agencés sous forme de méandres dans la tôle de cuivre (7), et ce que les canaux de refroidissement s'étendent en direction longitudinale et en direction transversale par rapport à l'axe de la goulotte de répartition (1).

4. Goulotte de répartition selon les revendications 1 et 2, **caractérisée en ce que** les canaux de refroidissement (8) sont ménagés dans la tôle de cuivre (7) en forme d'arc, d'ellipse, ou sous une autre forme arrondie.

5. Goulotte de répartition selon les revendications 1 et 2, **caractérisée en ce que** les canaux de refroidissement (8) sont ménagés dans la tôle de cuivre (7) en forme de losange, de triangle, ou sous une autre forme rectiligne.

6. Goulotte de répartition selon les revendications 1 à 3, **caractérisée en ce qu'**un matériau réfractaire (10) est appliqué à l'extérieur sur la tôle d'acier (5) plaquée de cuivre.
